# EUROPÄISCHE PATENTSCHRIFT

(11) **EP 0 566 981 B1**
(45) Veröffentlichungstag und Bekanntmachung des Hinweises auf die Patenterteilung: **16.08.1995**
(21) Anmeldenummer: 93106100.6
(22) Anmeldetag: 15.04.1993
(51) Int. Cl.: F01P 11/12

(54) **Siebanordnung**
Screen arrangement
Agencement de tamis

(30) Priorität: 24.04.1992 US 874287
(43) Veröffentlichungstag der Anmeldung: 27.10.1993
(73) Patentinhaber: DEERE & COMPANY, Moline, Illinois 61265 (US)
(72) Erfinder: Lodico, James Irwin, Hampton, Illinois 61256 (US); Coder, David Ray, East Moline, Illinois 61244 (US); Adams, Lawrence Joel, Geneseo, Illinois 61254 (US); Guthrie, Rebecca Ann Frana, Coal Valley, Illinois 61240 (US); Andes, Raymond Manford, Jr., Bettendorf, Iowa 52722 (US); Alexander, Philip George, Geneseo, Illinois 61254 (US)
(74) Vertreter: Feldmann, Bernhard

(56) Entgegenhaltungen:
- EP-A- 0 290 200
- EP-A- 0 475 170
- FR-A- 2 211 277
- PATENT ABSTRACTS OF JAPAN vol. 15, no. 463 (M-1183) 25. November 1991 & JP-A-31 99 618 (KOMATSU ZENOAH)

## Beschreibung

Die Erfindung betrifft eine Siebanordnung mit einem Sieb und einer Unterdruckkammer, die zueinander relativ beweglich sind.

Die US-A-4,906,262 zeigt ein rotierendes Kühlersieb an einem Mähdrescher, auf dessen außenliegender Seite, also der stromaufwärts gelegenen Seite, eine auf der dem Kühlersieb zugelegenen Seite offene Unterdruckkammer vorgesehen ist. Mit Hilfe dieser Unterdruckkammer wird abgesiebtes Material, z. B. Spreu, Staub, Blätter oder sonstige Pflanzenteile von der Siebfläche des Kühlersiebs abgesaugt, sobald es in den Bereich der Unterdruckkammer gelangt.

Die US-A-4,233,040 offenbart ein ähnliches rotierendes Kühlersieb, wobei ein an die Unterdruckkammer anschließender Kanal ständig von einem mit dem Sieb verbundenen Messer durchstreift wird, das Verstopfungen in diesem Kanal vermeiden oder vorbeugen soll.

Die der Erfindung zugrunde liegende Aufgabe wird darin gesehen, eine Siebanordnung zu schaffen, mit der sichergestellt ist, daß auch relativ große auf der Sieboberfläche haftende Teile, wie z. B. Blätter von Maiskolben oder Strohhalme oder dergleichen sicher von der Sieboberfläche entfernt werden und somit einen ungehinderten Luftstrom durch das Sieb erlauben.

Diese Aufgabe wird erfindungsgemäß durch die Lehre des Patentanspruchs 1 gelöst, wobei in den weiteren Patentansprüchen Merkmale aufgeführt sind, die die Lösung in vorteilhafter Weise weiterentwickeln.

Auf diese Weise wird, sobald das vorzugsweise rotierende Sieb mit Schmutzstoffen an der Unterdruckkammer vorbeibewegt wird, abgesiebtes Material von dem an der Unterdruckkammer befestigten Rechen festgehalten, von der Sieboberfläche abgehoben und von den Zinken des wenigstens einen weiteren Rechens durch die Nuten des anderen Rechens gedrückt, so daß an den Kanten der Zinken beider Rechen das Material zerkleinert wird. Das so zerkleinerte Material kann problemlos von der Unterdruckkammer abgesaugt werden.

Wenn die Zinken wenigstens eines Rechens mit scharfen Kanten, z. B. in der Art eines Messers, gegebenenfalls mit einem Gegenmesser an dem anderen Rechen versehen sind, ist der Kraftaufwand zum Zerkleinern des Materials geringer; zudem können dickere Teile durchtrennt werden.

Die gesamte in Frage kommende Fläche des Siebs wird sicher von allem Unrat befreit, wenn sich die Unterdruckkammer und mit ihr die Rechen vom Außenumfang des Siebs bis zu dessen Mittelpunkt, also über den gesamten Radius erstrecken.

Zwar könnte der druckkammerseitige Rechen auch im Innern der Druckkammer angeordnet sein; um den Aufbau eines größtmöglichen Unterdrucks zu ermöglichen, ist es sinnvoll, den Rechen am Eintrittsbereich vorzusehen, da bei der Überlappung beider Rechen und dem dann bereits vollzogenen Trennvorgang der Eintrittsspalt relativ dicht ist. Eine optimale Abdichtung ausgangsseitig der Druckkammer wird durch die Hinzufügung der als flexible Dichtung ausgebildeten Leiste erreicht. Diese Dichtung ist vorzugsweise als eine dichte Bürste ausgebildet.

Um einerseits die Anzahl der Zinken relativ gering und andererseits deren Festigkeit relativ hoch zu halten, wird vorgeschlagen, den betreffenden Kantenbereich der Rechen in der Art einer Zinne, d. h. rechteckwellenförmig, auszubilden; hierbei handelt es sich allerdings nur um eine unter einer Vielzahl von Formgebungsvarianten.

Herstellungstechnisch läßt sich eine erfindungsgemäße Siebanordnung einfach herstellen, wenn der/die mit Schneidkanten versehene/n Rechen auf dem sich drehenden Sieb befestigt ist/sind und sich unter dem bzw. durch den eingangsseitig an der Unterdruckkammer befestigten Rechen hindurch bewegt/en.

Der Kraftaufwand zum Zerkleinern des Materials reduziert sich, wenn die Materialmenge gering gehalten wird; dies ist durch die Verwendung mehrerer Rechen auf dem Sieb möglich, weil dann die dazwischenliegenden Flächen, auf denen sich Schmutz anlagern kann, kleiner werden.

Je nach den vorliegenden Einbauverhältnissen kann es sinnvoll sein, anstatt des Siebs die Unterdruckkammer rotierend auszubilden. Selbstverständlich können unter ganz besonderen Bedingungen auch beide rotieren, wobei allerdings das Erfordernis einer Relativbewegung zu beachten ist.

Eine hervorragende Verwendung der erfindungsgemäßen Siebanordnung ist an dem Motor- oder Aggregatkühler einer Erntemaschine, insbesondere einem Mähdrescher, gegeben, da dort ein sehr hoher Anteil an Schmutzstoffen in der angesaugten Luft vorhanden ist. Als weitere vorteilhafte Anwendungsfälle kommen selbstfahrende Feldhäckser, Baumwollplücker und dergleichen in Betracht.

In der Zeichnung ist ein nachfolgend näher beschriebenes Ausführungsbeispiel der Erfindung dargestellt. Es zeigt:
- Fig. 1: eine Erntemaschine mit einer erfindungsgemäßen Siebanordnung in Draufsicht,
- Fig. 2: die erfindungsgemäße Siebanordnung in Vorderansicht,
- Fig. 3: einen Ausschnitt der Siebanordnung mit einem Rechen in vergrößerter Darstellung,
- Fig. 4: den Ausschnitt aus Figur 3 in Seitenansicht,
- Fig. 5: den Rechen in Draufsicht,
- Fig. 6: den Rechen in Seitenansicht und
- Fig. 7: einen Vertikalschnitt durch den Rechen gemäß der Linie 7-7 und in der Blickrichtung der dazugehörigen Pfeile in Figur 6.

In Figur 1 ist eine landwirtschaftliche Erntemaschine 10 in der Art eines Mähdreschers mit einem Erntevorsatz 12 dargestellt. Die Erntemaschine 10 ist mit einem Motor 14 oder allgemein einem Antriebsmittel versehen, der sich hinter dem Korntank 16 befindet. Der Motor 14 liefert seine Leistung an herkömmliche Dresch-, Trenn- und Reinigungsmittel, die sich innerhalb der Erntemaschine 10 befinden, an den Erntevorsatz 12 und an Bodenlaufräder 18. Eine Bedienungsperson steuert die Funktion der Erntemaschine 10 von einer Kabine 20 aus. Kühlluft für den Motor 14 wird durch eine Siebanordnung 22 mit einem rotierenden Sieb von einem Gebläse 23 an Wärmetauschern 24, 26, 28 vorbei angesaugt. Diese Wärmetauscher 24, 26, 28 enthalten die Radiatoren zum Kühlen des Motors 14, eines Ölkühlers und eines Kondensators einer Klimaanlage.

Die Erntemaschine 10 erntet zunächst das Erntegut mittels des Erntevorsatzes 12, der es mittels einer Schnecke 32 einem Fördergehäuse 30 zuführt. Nachdem das Fördergehäuse 30 das Erntegut aufgenommen hat, gibt es dieses an die Dresch-, Trenn- und Reinigungsmittel weiter, die in diesem Fall zuerst das Getreide von den übrigen Pflanzenteilen befreien - Dreschvorgang. Anschließend wird das Getreide, d. h. die Körner, von dem restlichen Erntegut getrennt - Trennvorgang. Weiterhin wird das Getreide von der Spreu und anderen restlichen Gutteilen gereinigt - Reinigungsvorgang. Schließlich wird das gereinigte Getreide mittels einer Schnecke 34 dem Korntank 16 zugeführt.

Die Figuren 2, 3 und 4 zeigen besser einen Schmutzabführapparat, also die Siebanordnung, auf die diese Patentanmeldung gerichtet ist. Die selbstreinigende Siebanordnung 22 mit dem rotierenden Sieb enthält ein kreisförmiges, flaches, ebenes Sieb 40, das drehbar an einen Rahmen 42 angeschlossen ist. Eine stationäre Unterdruckkammer 44 ist ebenfalls am Rahmen 42 befestigt, um Schmutz und dergl. von dem Sieb 40 abzusaugen. Ein Riemen 46 und Scheiben 48 bilden einen Antrieb zum Drehen des Siebs 40 in bezug auf die stationäre Unterdruckkammer 44. Obwohl das dargestellte Ausführungsbeispiel ein drehendes Sieb 40 aufweist, könnte statt dessen auch die Unterdruckkammer 44 relativ zu einem stehenden Sieb 40 drehen. Außerdem muß es sich nicht um ein flaches Sieb 40 handeln, sondern es kann auch ein topfförmiges Sieb sein, bei dem die Unterdruckkammer 44 die sich axial und/oder radial erstreckenden Siebwände überstreicht.

Die Siebanordnung 22 enthält in diesem Ausführungsbeispiel zwei sich radial erstreckende und als Trennleisten ausgebildete Rechen 50, die sich nach außen erstreckende Stege, Rippen oder Zinken 52 enthalten, die auf das Sieb 40 aufmontiert sind und sich insgesamt über den Durchmesser des Siebs 40 erstrecken. Wie dies in Figur 2 gezeigt ist, unterteilen die Rechen 50 das kreisförmige Sieb 40 und erstrecken sich von der Außenkante des kreisförmigen Siebs 40 durch seinen Mittelpunkt. Die Unterdruckkammer 44 weist eine voreilende und eine nacheilenden Kante 54 und 56 auf, wobei an der voreilende Kante 54 ein zweiter Rechen 58, Kamm oder dergleichen mit einer zinnenförmigen Kante 60 angebracht ist.

Die zinnenförmige Kante 60 ist mit einer Vielzahl von Nuten 62 versehen, die sich mit den Zinken 52 des Rechens 50 dekken.

Wie dies am besten in Figur 4 gezeigt ist, durchlaufen die sich nach außen erstreckenden Zinken 52 die Nuten 62, wenn sich das Sieb 40 in bezug auf die Unterdruckkammer 44 bewegt, so daß dabei Hülsen, Schalen, Blätter und andere Pflanzenteile, die auf dem Sieb 40 festgehalten werden, zerschnitten bzw. zerkleinert werden. Auf diese Weise wird das Material in derart feine Stücke zerkleinert, daß es problemlos von der Unterdruckkammer 44 aufgenommen werden kann.

Das ebene Sieb 40 ist auf ein Rad 64 montiert, das mit einer Nabe 66, einer Felge 68 und radialen Speichen 70 versehen ist. Die Außenumfangsfläche der Felge 68 ist mit einer Nut zur Aufnahme des Riemens 46 versehen. Die Rechen 50 sind auf sich radial gegenüberliegenden Speichen 70 des Rades 64 aufgeschraubt oder aufgenietet. Wie den Figuren 5 - 7 entnommen werden kann, ist in einige der Zinken 52 eine Montagebohrung 72 zum Anschrauben der Rechen 50 auf die radialen Speichen 70 eingebracht.

Der Rechen 58 ist mit Schrauben oder Nieten 74 an die voreilende Kante 54 der Unterdruckkammer 44 angeschraubt oder angenietet. Die nacheilende Kante 56 der Unterdruckkammer 44 ist mit einer flexiblen als Leiste ausgebildeten Dichtung 76 versehen, die teilweise eine pneumatische Dichtung für die Unterdruckkammer 44 bildet. Die Unterdruckkammer 44 selbst erstreckt sich radial über das Sieb 40 von der Außenumfangslinie zu dem Mittelpunkt des Siebs 40.

## Patentansprüche

1. Siebanordnung (22) mit einem Sieb (40) und einer Unterdruckkammer (44), die zueinander relativ beweglich sind, dadurch gekennzeichnet, daß auf dem Sieb (40) und an der Unterdruckkammer (44) jeweils ein Rechen (50, 58) angebracht ist, wobei die Zinken (52) des einen Rechens (50, 58) die Spalte (62) des anderen Rechens (58, 50) passieren und dabei sich dazwischen befindliches abgesiebtes Material zerkleinern, so daß es von der Unterdruckkammer abgesaugt werden kann.

2. Siebanordnung nach Anspruch 1, dadurch gekennzeichnet, daß wenigstens die Zinken (52) eines Rechens (58) in der Art einer Schneide ausgebildet sind.

3. Siebanordnung nach Anspruch 1 oder 2, dadurch gekennzeichnet, daß das Sieb (40) eine kreisförmige Oberfläche aufweist und sich die Unterdruckkammer (44) radial und um den Radius über das Sieb (40) erstreckt.

4. Siebanordnung nach einem oder mehreren der vorherigen Ansprüche, dadurch gekennzeichnet, daß die Unterdruckkammer (44) an einer voreilenden Kante (54) den Rechen (58) und an einer nacheilenden Kante (56) eine flexible Dichtung (76) aufweist.

5. Siebanordnung nach einem oder mehreren der vorherigen Ansprüche, dadurch gekennzeichnet, daß die Rechen (50, 58) mit ihren Zinken (52) zinnenförmig ausgebildet sind.

6. Siebanordnung nach einem oder mehreren der vorherigen Ansprüche, dadurch gekennzeichnet, daß der/die mit Schneidkanten versehene/n Rechen (50) auf dem sich drehenden Sieb (40) befestigt ist/sind und sich unter dem bzw. durch den eingangsseitig an der Unterdruckkammer (44) befestigten Rechen (58) hindurch bewegt/en.

7. Siebanordnung nach einem oder mehreren der vorherigen Ansprüche, dadurch gekennzeichnet, daß der an der Unterdruckkammer (44) befestigte Rechen (58) zu dem Sieb (40) hin zeigende und der an dem Sieb (40) befestigte Rechen (58) von dem Sieb (40) weggerichtete Zinken (52) bzw. Vorsprünge aufweist.

8. Siebanordnung nach einem oder mehreren der vorherigen Ansprüche, dadurch gekennzeichnet, daß auf dem Sieb (40) mehrere, insbesondere zwei sich diametral gegenüberliegende Rechen (50) und an der Unterdruckkammer (44) ein Rechen (58) vorgesehen sind.

9. Siebanordnung nach einem oder mehreren der vorherigen Ansprüche, dadurch gekennzeichnet, daß das Sieb (40) drehbar und die Unterdruckkammer (44) starr oder umgekehrt ausgebildet sind.

10. Siebanordnung nach einem oder mehreren der vorherigen Ansprüche, dadurch gekennzeichnet, daß sie an dem Motor- oder Aggregatkühler einer Erntemaschine (10), insbesondere einem Mähdrescher, verwendet wird.

## Claims

1. A screen arrangement (22) with a screen (40) and a vacuum chamber (44), which are movable relative to one another, characterized in that a comb (50, 58) is fitted to each of the screen (40) and the vacuum chamber (44), wherein the tines (52) of one rake (50, 58) pass through the gaps (62) of the other rake (58, 50) and cut up the screened material located therebetween, so that it can be sucked off by the vacuum chamber.

2. A screen arrangement according to claim 1, characterized in that at least the tines (52) of one rake (58) are in the form of blades.

3. A screen arrangement according to claim 1 or 2, characterized in that the screen (40) has a circular surface and the vacuum chamber (44) extends radially and over the radius across the screen (40).

4. A screen arrangement according to one or more of the preceding claims, characterized in that the vacuum chamber (44) has the rake (58) at the leading edge (54) and a flexible seal (76) at the trailing edge (56).

5. A screen arrangement according to one or more of the preceding claims, characterized in that the rakes (50, 58) with their tines (52) are of castellated form.

6. A screen arrangement according to one or more of the preceding claims, characterized in that the rake (50) or rakes provided with cutting edges is or are fixed on the rotating screen and moves or move below or through the rake (58) fixed on the inlet side of the vacuum chamber (44).

7. A screen arrangement according to one or more of the preceding claims, characterized in that the rake (58) fixed on the vacuum chamber (44) has tines (52) or projections pointing to the screen (40) and the rake (58) fixed on the screen (40) has tines (52) or projections directed away from the screen (40).

8. A screen arrangement according to one or more of the preceding claims, characterized in that the a plurality of rakes (50), especially two diametrically opposite rakes (50) are provided on the screen (40) and one rake (58) is provided on the vacuum chamber (44).

9. A screen arrangement according to one or more of the preceding claims, characterized in that the screen (40) is rotatable and the vacuum chamber (44) is fixed or vice versa.

10. A screen arrangement according to one or more of the preceding claims, characterized in that it is used on the engine or compound machinery cooler of a harvesting machine (10), especially a combine harvester.

## Revendications

1. Dispositif à tamis (22) comportant un tamis (40) et une chambre à dépression (44), qui sont déplaçables l'un par rapport à l'autre, caractérisé en ce que sur le tamis (40) et sur la chambre à dépression (44) sont disposés des râteaux respectifs (50,58), les dents (52) d'un râteau (50,58) passant dans les fentes (62) de l'autre râteau (58,50) et réalisant une fragmentation du matériau tamisé, situé entre les râteaux, de sorte qu'il peut être aspiré par la chambre à dépression.

2. Dispositif à tamis selon la revendication 1, caractérisé en ce qu'au moins les dents (52) d'un râteau (58) sont réalisées à la manière d'un couteau.

3. Dispositif à tamis selon la revendication 1 ou 2, caractérisé en ce que le tamis (40) possède une surface de forme circulaire et que la chambre à dépression (44) s'étend radialement et autour du rayon au-dessus du tamis (40).

4. Dispositif à tamis selon une ou plusieurs des revendications précédentes, caractérisé en ce que la chambre à dépression (44) comporte le râteau (58) au niveau d'un bord avant (54), et un élément d'étanchéité flexible (76) au niveau d'un bord arrière (56).

5. Dispositif à tamis selon une ou plusieurs des revendications précédentes, caractérisé en ce que les râteaux (50,58) sont pourvus de dents (52) avec une forme crênelée.

6. Dispositif à tamis selon une ou plusieurs des revendications précédentes, caractérisé en ce que le/les râteaux (50) équipé(s) d'arêtes de coupe est/sont fixé(s) sur le tamis rotatif (40) et se déplacent au-dessous du ou à travers le râteau (58) fixé côté entrée à la chambre à dépression (44).

7. Dispositif à tamis selon une ou plusieurs des revendications précédentes, caractérisé en ce que le râteau (58) fixé à la chambre à dépression (44) possède des dents (52) et des parties saillantes, qui sont dirigées vers le tamis (40) et que le râteau (58) fixé sur le tamis (40) possède des dents (40) ou des parties saillantes, dirigées à l'opposé du tamis (40).

8. Dispositif à tamis selon une ou plusieurs des revendications précédentes, caractérisé en ce que plusieurs et notamment deux râteaux diamétralement opposés (50) sont prévus sur le tamis (40) et qu'un râteau (58) est prévu sur la chambre à dépression (44).

9. Dispositif à tamis selon une ou plusieurs des revendications précédentes, caractérisé en ce que le tamis (40) est agencé de manière à pouvoir tourner et que la chambre à dépression (44) est agencée de manière à être fixe, ou inversement.

10. Dispositif à tamis selon une ou plusieurs des revendications précédentes, caractérisé en ce qu'il est utilisé sur le radiateur du moteur ou d'un agrégat d'une moissonneuse (10), notamment d'une moissonneuse-batteuse.
